# EUROPÄISCHE PATENTSCHRIFT

(11) **EP 1 103 517 B1**
(45) Veröffentlichungstag und Bekanntmachung des Hinweises auf die Patenterteilung: **05.11.2003**
(21) Anmeldenummer: 00250402.5
(22) Anmeldetag: 24.11.2000
(51) Int. Cl.: B68C 1/02

(54) **Sattelbaum mit elastischen Tragelementen**
Saddle tree with elastic supports
Arçon de selle muni d'éléments porteurs élastiques

(30) Priorität: 24.11.1999 DE 19956405
(43) Veröffentlichungstag der Anmeldung: 30.05.2001
(73) Patentinhaber: Hennig, Jochen, 14662 Haage (DE)
(72) Erfinder: Hennig, Jochen, 14662 Haage (DE)
(74) Vertreter: Scholz, Hartmut, Dipl.-Ing. Patentanwalt

(56) Entgegenhaltungen:
- DE-C- 3 702 011

## Beschreibung

Die Erfindung betrifft einen Sattelbaum mit einem dem Vorderzwiesel zugeordneten, bis in die Ortenden reichenden Kopfeisen, einem von einem Äfterkranz abgestützten Äfter und zwischen dem Vorderzwiesel und der Äfterplatte verlaufenden Längsfedern.

Ein derartiger Sattelbaum, wie er beispielsweise aus der DE 37 02 011 C1 bekannt ist, dient als Gerüst für einen Reitsattel. Die Öffnungsweite des Vorderzwiesels im Bereich der Ortenden wird durch die Öffnungsweite des Kopfeisens bestimmt. Nun haben Pferde alle eine individueile Schulterbreite und die Öffnungsweite des Sattels entspricht nur selten der tatsächlichen SchulterbreiLe des Pferdes. Zunehmend werden deshalb Sättel verlangt, die eine maßgerechte Öffnungsweite aufweisen, um einen guten Kontakt zu dem Pferd zu erhalten und es zu entlasten.

Aufgabe der vorliegenden Erfindung ist es, einen Sattelbaum zu schaffen, der dem Schulterspiel des Pferdes größtmögliche Freiheit läßt und dem Reiter ein von der Anatomie des Pferdes unabhängiges, möglichst gleichbleibendes Sitzgefühl vermittelt.

Gelöst wird diese Aufgabe dadurch, daß das Kopfeisen mit federnden Kopfeisenenden versehen ist. Das Kopfeisen ist beiderseits beispielsweise in einem vorbestimmten Abstand zu den Ortenden mit Ausnehmungen versehen und die elastischen Kopfeisenenden sind mit Befestigungsmitteln in den Ausnehmungen mit dem Kopfeisen verbunden.

Durch diese Maßnahmen wird ein Sattelbaum geschaffen, der sich sowohl in Längsrichtung als auch in Querrichtung den unterschiedlichen anatomischen Gegebenheiten eines Pferdes anpaßt und ein größtmögliches Schulterspiel ermöglicht.

Um bei einer Rückwärtsbewegung des Reiters kein Kippmoment des Äfters in dem Sattel entstehen zu lassen, das sich über die Äfterplatte als ein starker spezifischer Druck auf dem Pferderücken bemerkbar macht, durch das sich das Pferd unwohl fühlt und eine geringere Leistungsbereitschaft zeigt, ist es vorgesehen, daß zwischen Äfter und Äfterplatte ein elastisch ausgebildeter Äfterkranz auf dieser befestigt ist. Dadurch kann das Äfter einfedern und ein Kippmoment wird nicht auf den Pferderücken übertragen.

Bedingt durch die individuell unterschiedliche Breite eines Pferderückens sollte auch der Sattel unterschiedlich breit sein, dem widerspricht jedoch oft die Forderung des Reiters nach einem optimalen Sitzgefühl, das wiederum von dessen individueller Statur abhängt.

Es ist deshalb bei einer bevorzugten Ausführung vorgesehen, daß die Taille in Querrichtung bis auf die Sitzpartie eingeschnürt ist und die Längsfedern außerhalb der Taille zwischen dem Vorderzwiesel und dem Äfter verlaufen. Dadurch kann der Sattel unterschiedlich breit gebaut werden. Die außerhalb der Taille verlaufenden Längsfedern sind sehr dünn und ermöglichen einen, das Sitzgefühl praktisch nicht beeinträchtigenden Sattelaufbau.

Weitere vorteilhafte Maßnahmen sind in den Unteransprüchen beschrieben. Die Erfindung ist in der beiliegenden Zeichnung dargestellt und wird nachfolgend näher beschrieben; es zeigt:
- **Figur 1**: die isometrische Ansicht eines Sattelbaums, mit elastischen Trägereinlagen;
- **Figur 2**: die Draufsicht auf einen Sattelbaum nach Figur 1, mit nach außen verlegten Längsfedern und einem Kopfeisen mit elastischen Kopfeisenenden;
- **Figur 3**: die Vorderansicht eines Sattelbaums nach der Figur 1, mit einem Kopfeisen mit elastischen Kopfeisenenden;
- **Figur 4**: die Seitenansicht eines Sattelbaums nach der Figur 1, mit auf der Äfterplatte lösbar befestigtem, elastisch einfederbarem Äfterkranz.

Der in den Figuren 1 bis 4 dargestellte Sattelbaum 10 besteht im wesentlichen aus einer Sitzpartie 11, die sich zwischen einem Vorderzwiesel 12 und einem Äfter 13 erstreckt.

In das Vorderzwiesel 12 ist ein Kopfeisen 16 eingelegt, welches bis in die Ortenden 15 reicht. Das Kopfeisen 16 weist Kopfeisenenden 21 auf, die getrennt von dem Kopfeisen 16 gefertigt sind. Die Kopfeisenenden 21 sind erfindungsgemäß elastisch ausgebildet und mit Befestigungsmitteln 23 an dem Kopfeisen 16 befestigt.

Das Kopfeisen 16 ist im Bereich der Ortenden 15 mit Ausnehmungen 22 versehen, in denen die Kopfeisenenden 21 mit Befestigungsmitteln 23 befestigt sind. Zwischen dem Vorderzwiesel 12 und dem Äfter 13 verlaufen Längsfedern 17. Den Längsfedern 17 und dem Kopfeisen 16 sind Sturzfedern 18 zugeordnet.

Das Kopfeisen 16 besteht üblicherweise aus einem relativ starren Schmiede- oder Gußteil, während die Kopfeisenenden 21, wie die Figur 3 zeigt, aus einem relativ dünnen, elastisch verformbaren Material gefertigt sind. Die Kopfeisenenden 21 können dadurch in Querrichtung 27 elastisch ausfedern. Als elastisch verformbares Material für das Kopfeisenende 21 kann beispielsweise ein Federstahl, ein Leichtmetall, ein Kunststoff oder dgl. eingesetzt werden.

Bei einer anderen Ausführung ist es vorgesehen, die Kopfeisenenden 21 aus einem elastisch verformbaren Rundmaterial zu fertigen, so daß sie auch in Längsrichtung 26 ausweichen können. Auch kann das gesamte Kopfeisen 16 aus einem leichten, elastisch verformbaren Material, beispielsweise Titan, gefertigt sein.

Wie die Figur 2 zeigt, weist die Sitzpartie 11 eine stark eingeschnürte Taille 14 auf. Die Längsfedern 17 sind beiderseits der Taille 14 in Querrichtung 27 nach außen versetzt angeordnet.

Die Längsfedern 17 verlaufen zwischen einem Äftereisen 19 und dem Kopfeisen 16. Sie sind in Ansatzpunkten 20 mit dem Kopfeisen 16 verbunden. Das Kopfeisen 16 kann mit einer Vielzahl von Ansatzpunkten 20 versehen sein. Dadurch kann die Breite der Sitzpartie 11 bestimmende Befestigung der Längsfedern 17 variiert werden. Ebenso können die Längsfedern 17 in Draufsicht S-förmig ausgebildet sein, wobei sie im Bereich der Taille 14 diese verjüngend aufeinander zulaufend ausgeführt sind.

Die Längsfedern 17 bestehen aus einem elastisch verformbaren Material und sind so dünn ausgeführt, daß sie in der Sitzpartie 11 praktisch nicht auftragen. Das Sitzgefuhl des Reiters wird dadurch auch bei Verbreiterung des Sattels in Querrichtung 27 durch die nach außen versetzten Längsfedern 17 nicht beeinträchtigt.

Wie die Figur 4 zeigt, ist das Äfter 13 über einen Äfterkranz 25 mit einer Äfterplatte 24 verbunden. Der Äfterkranz 25 ist federelastisch ausgebildet und als ein separates Teil gefertigt. Er kann mit Verbindungsmitteln 28 lösbar mit der Äfterplatte 24 verbunden werden. Dadurch kann das Äfter 13 bei Belastung einfedern und die Belastung drückt sich nicht auf die Äfterplatte 24 durch. Ebenso kann die Äfterplatte 24 selbst federelastisch ausgebildet sein, um vom Pferd kommende Stöße zum Reiter hin abzufedern.

### Bezugszeichen

- 10: Sattelbaum
- 11: Sitzpartie
- 12: Vorderzwiesel
- 13: Äfter
- 14: Taille
- 15: Ortende
- 16: Kopfeisen
- 17: Längsfeder
- 18: Sturzfeder
- 19: Äftereisen
- 20: Ansatzpunkt
- 21: Kopfeisenende
- 22: Ausnehmung
- 23: Befestigungsmittel
- 24: Äfterplatte
- 25: Äfterkranz
- 26: Längsrichtung
- 27: Querrichtung
- 28: Befestigungsmittel

## Patentansprüche

1. Sattelbaum mit einem dem Vorderzwiesel zugeordneten, bis in die Ortenden reichenden Kopfeisen, einem von einem Äfterkranz abgestützten Äfter und zwischen dem Vorderzwiesel und der Äfterplatte verlaufenden Längsfedern, **dadurch gekennzeichnet, daß** das Kopfeisen (16) mit federnden Kopfeisenenden (21) versehen ist.

2. Sattelbaum nach Anspruch 1, **dadurch gekennzeichnet, daß** die Kopfeisenenden (21) lösbar mit dem Kopfeisen (16) verbunden und in Längsrichtung (26) und in Querrichtung (27) elastisch verformbar ausgebildet sind.

3. Sattelbaum nach den Ansprüchen 1 und 2, **dadurch gekennzeichnet, daß** das Kopfeisen (16) in einem vorbestimmten Abstand zu den Ortenden (15) beiderseits mit Ausnehmungen (22) versehen ist und die elastischen Kopfeisenenden (21) mit Befestigungsmitteln (23) in den Ausnehmungen (22) mit dem Kopfeisen (16) verbunden sind.

4. Sattelbaum nach den Ansprüchen 1 bis 3, **dadurch gekennzeichnet, daß** das Kopfeisen (16) aus einem elastischen Material, nämlich aus einem Federstahl, einem elastischen Leichtmetall, aus Titan oder aus einem Kunststoff besteht.

5. Sattelbaum nach den Ansprüchen 1 bis 4, **dadurch gekennzeichnet, daß** die Taille (14) in Querrichtung (27) bis auf die Sitzpartie (11) eingeschnürt ist und die Längsfedern (17) außerhalb der Taille (14) zwischen dem Vorderzwiesel (12) und dem Äfter (13) verlaufen.

6. Sattelbaum nach den Ansprüchen 1 bis 5, **dadurch gekennzeichnet, daß** die Längsfedern (17) elastisch ausgebildet und in variablen Ansatzpunkten (20) mit dem Kopfeisen (16) verbunden sind.

7. Sattelbaum nach den Ansprüchen 1 bis 6, **dadurch gekennzeichnet, daß** die Längsfedern (17) in Draufsicht S-förmig ausgebildet sind, wobei sie im Bereich der Taille (14) diese verjüngend aufeinander zulaufen und die Baumbreite variabel ist.

8. Sattelbaum nach den Ansprüchen 1 bis 7, **dadurch gekennzeichnet, daß** der Äfterkranz (25) variabel auf der Äfterplatte (24) befestigt ist.

9. Sattelbaum nach den Ansprüchen 1 bis 8, **dadurch gekennzeichnet, daß** der Äfterkranz (25) elastisch ausgebildet und mit Befestigungsmitteln (28) mit der Äfterplatte (24) verbunden ist.

10. Sattelbaum nach den Ansprüchen 1 bis 9, **dadurch gekennzeichnet, daß** die Äfterplatte (24) federelastisch ausgebildet ist.

## Claims

1. Saddle tree having a head iron which is associated with the pommel and which extends as far as the points of the tree, a cantle which is supported by a cantle crown, and longitudinal springs which extend between the pommel and the cantle plate, **characterised in that** the head iron (16) is provided with resilient head-iron ends (21).

2. Saddle tree according to claim 1, **characterised in that** the head-iron ends (21) are releasably connected to the head iron (16) and are formed so as to be resiliently deformable in a longitudinal direction (26) and in a transverse direction (27).

3. Saddle tree according to claims 1 and 2, **characterised in that** the head iron (16) is provided at both sides with recesses (22) at a predetermined distance from the points (15) of the tree and the resilient head-iron ends (21) are connected to the head iron (16) by fixing means (23) in the recesses (22).

4. Saddle tree according to claims 1 to 3, **characterised in that** the head iron (16) comprises a resilient material, that is to say, a spring steel, a resilient light metal, titanium or a plastics material.

5. Saddle tree according to claims 1 to 4, **characterised in that** the waist (14) is narrowed in a transverse direction (27) as far as the seating portion (11) and the longitudinal springs (17) extend between the pommel (12) and the cantle (13) outside the waist (14).

6. Saddle tree according to claims 1 to 5, **characterised in that** the longitudinal springs (17) are formed so as to be resilient and are connected to the head iron (16) at variable attachment points (20).

7. Saddle tree according to claims 1 to 6, **characterised in that**, when viewed from above, the longitudinal springs (17) are formed in the shape of an "S", the longitudinal springs (17) approaching each other in the region of the waist (14) so as to taper the waist and the tree width being variable.

8. Saddle tree according to claims 1 to 7, **characterised in that** the cantle crown (25) is variably fixed on the cantle plate (24).

9. Saddle tree according to claims 1 to 8, **characterised in that** the cantle crown (25) is formed so as to be resilient and is connected to the cantle plate (24) by fixing means (28).

10. Saddle tree according to claims 1 to 9, **characterised in that** the cantle plate (24) is formed in a resilient manner.

## Revendications

1. Arçon de selle, avec une arcade de garrot associée au pommeau et s'étendant jusqu'aux extrémités des quartiers, un troussequin supporté par une couronne de troussequin, et des montants longitudinaux s'étendant entre le pommeau et la plaque de troussequin, **caractérisé en ce que** l'arcade de garrot (16) est pourvue d'extrémités élastiques (21) d'arcade de garrot.

2. Arçon de selle selon la revendication 1, **caractérisé en ce que** les extrémités (21) d'arcade de garrot sont assemblées de manière détachable à l'arcade de garrot (16) et sont conçues élastiquement déformables en direction longitudinale (26) et en direction transversale (27).

3. Arçon de selle selon les revendications 1 et 2, **caractérisé en ce que** l'arcade de garrot (16) est pourvue de part et d'autre d'évidements (22) à une distance prédéfinie des extrémités (15) des quartiers, et les extrémités élastiques (21) d'arcade de garrot sont assemblées à l'arcade de garrot (16) dans les évidements (22) par des moyens de fixation (23).

4. Arçon de selle selon les revendications 1 à 3, **caractérisé en ce que** l'arcade de garrot (16) est réalisée en matériau élastique, à savoir en un acier à ressorts, en un métal léger élastique, en titane ou en une matière plastique.

5. Arçon de selle selon les revendications 1 à 4, **caractérisé en ce que** l'enfourchure (14) est rétrécie en direction transversale (27) jusqu'au siège (11), et les montants longitudinaux (17) s'étendent en dehors de l'enfourchure (14) entre le pommeau (12) et le troussequin (13).

6. Arçon de selle selon les revendications 1 à 5, **caractérisé en ce que** les montants longitudinaux (17) sont réalisés élastiques et sont assemblés à l'arcade de garrot (16) en des points de rattachement variables (20).

7. Arçon de selle selon les revendications 1 à 6, **caractérisé en ce que** les montants longitudinaux (17) sont réalisés en forme de S en vue de dessus en se rapprochant l'un de l'autre dans la région de l'enfourchure (14), rétrécissant ainsi cette dernière, et la largeur de l'arçon étant variable.

8. Arçon de selle selon les revendications 1 à 7, **caractérisé en ce que** la couronne de troussequin (25) est fixée de façon variable sur la plaque de troussequin (24).

9. Arçon de selle selon les revendications 1 à 8, **caractérisé en ce que** la couronne de troussequin (25) est réalisée élastique et est assemblée à la plaque de troussequin (24) par des moyens de fixation (28).

10. Arçon de selle selon les revendications 1 à 9, **caractérisé en ce que** la plaque de troussequin (24) est réalisée à élasticité de ressort.
